# EUROPÄISCHE PATENTSCHRIFT

(11) **EP 2 321 193 B1**
(45) Veröffentlichungstag und Bekanntmachung des Hinweises auf die Patenterteilung: **02.01.2013**
(21) Anmeldenummer: 09761476.2
(22) Anmeldetag: 10.06.2009
(51) Int. Cl.: B65D 75/38

(54) **VERPACKUNG FÜR LEBENSMITTEL**
PACKING FOR FOODSTUFFS
EMBALLAGE POUR DENRÉES ALIMENTAIRES

(30) Priorität: 11.06.2008 DE 102008029285
(43) Veröffentlichungstag der Anmeldung: 18.05.2011
(73) Patentinhaber: OPTIMA Filling and Packaging Machines GmbH, 74523 Schwäbisch Hall (DE)
(72) Erfinder: KORTE, Christian, Heinrich, 71543 Wüstenrot (DE)
(74) Vertreter: Patentanwälte Ruff, Wilhelm, Beier, Dauster & Partner
(86) Internationale Anmeldenummer: PCT/EP2009/004173
(87) Internationale Veröffentlichungsnummer: WO 2009/149913

(56) Entgegenhaltungen:
- EP-A- 0 190 776
- WO-A-2007/019856
- GB-A- 2 200 091
- US-A1- 2006 062 949

## Beschreibung

Die Erfindung betrifft eine Verpackung, insbesondere für Lebensmittel und Genussmittel, wie beispielsweise aus der EP-A-0 190 776 bekannt. Die Erfindung betrifft ebenfalls ein Verfahren zum Verpacken eines Genussmittels beziehungsweise Lebensmittels.

Lebensmittel und Genussmittel werden häufig in kleinen einzeln verpackten Portionen dem Benutzer angeboten. Dabei kann es sich um zum unmittelbaren Verzehr bestimmte Lebensmittel handeln, wie beispielsweise Schokoladeriegel, oder auch um Güter, die noch behandelt werden müssen, wie beispielsweise Teebeutel. Auch einzeln verpackte noch aufzubrühende Kaffeeportionen sind bekannt. An dem Beispiel der Teebeutel und der Kaffeeportionen sieht man, dass diese Verpackungen geschlossen bleiben müssen, da sie den Inhalt während des Gebrauchs umhüllen.

Der Erfindung liegt die Aufgabe zu Grunde, eine Verpackung insbesondere für Lebensmittel und Genussmittel zu schaffen, die sich besonders einfach und sinngemäß handhaben lässt.

Zur Lösung dieser Aufgabe schlägt die Erfindung eine Verpackung mit den im Anspruch 1 genannten Merkmalen vor. Die Erfindung schlägt ebenfalls ein Verfahren zum Verpacken von Lebensmitteln und/oder Genussmitteln mit den im Anspruch 11 genannten Verfahrenschritten vor. Weiterbildungen der Erfindung sind Gegenstand von Unteransprüchen.

Die Erfindung schlägt also eine Verpackung vor, bei der in einer Schutzverpackung eine Innenverpackung angeordnet ist, die das eigentliche zu verpackende Gut, beispielsweise ein Lebensmittel, enthält. Diese Innenverpackung ist mit der Schutzverpackung an einer Stelle zugfest verbunden. Wenn der Benutzer also die Schutzverpackung öffnet, beispielsweise mit der Hand, so bleibt die Innenverpackung mit dem verpackten Gut in der Schutzverpackung enthalten und fällt nicht heraus. Damit wird nicht nur die Handhabung vereinfacht, sondern es wird auch möglich, dass der Benutzer durch Handhaben der Schutzverpackung auch die Innenverpackung mit dem verpackten Gut bewegen und handhaben kann, ohne die Innenverpackung selbst anzufassen. Dies kann insbesondere für Lebensmittel von großem Vorteil sein.

Zur Erleichterung des Öffnens der Schutzverpackung ist erfindungsgemäß vorgesehen, dass die Schutzverpackung eine sich längs einer geschlossenen Linie erstreckende Perforation oder eine sonstige Schwachstelle aufweist, die sich durch einfaches manuelles Betätigen öffnen lässt. Je nach Art des verwendeten Materials kann diese Schwachstelle auch so ausgebildet sein, dass die Schutzverpackung nur geschwächt ist, ohne durchgehende Öffnungen aufzuweisen.

Als besonders sinnvoll hat es sich herausgestellt, dass die Schutzverpackung und gegebenenfalls auch die Innenverpackung eine langgestreckte Form aufweist, während die Perforation oder sonstige Schwachstelle quer zur Längsrichtung angeordnet ist. Insbesondere kann vorgesehen sein, dass die Schutzverpackung an ihren beiden Enden jeweils eine Anfasslasche aufweist. Der Benutzer kann dann durch Ziehen an den Anfasslaschen die Schutzverpackung aufreißen. Nach dem Aufreißen der Schutzverpackung durch einfaches Ziehen kann er sofort erkennen, ob die Innenverpackung innerhalb des einen oder des anderen Teils der Schutzverpackung angeordnet ist.

Die Schutzverpackung kann je nach den Umständen des Einzelfalles mehrere Innenverpackungen aufweisen. Für den in erster Linie angestrebten Zweck, nämlich einzelne Portionen in einer Schutzverpackung anzubieten, kann erfindungsgemäß in Weiterbildung vorgesehen sein, dass in einer Schutzverpackung jeweils nur eine einzige Innenverpackung mit einer Portion des zu verpackenden Guts angeordnet ist. Dabei kann vorgesehen sein, dass die Innenverpackung und die Schutzverpackung angenähert die gleiche Größe aufweisen.

Erfindungsgemäβ wird die Innenverpackung und/oder die Schutzverpackung als Schlauchabschnitt aus einem Materialband hergestellt.

Um bei der Herstellung aus einem zu einem Schlauch zusammengefügten Materialband einzelne Innenverpackungen und/oder Schutzverpackungen herzustellen, kann erfindungsgemäß in Weiterbildung vorgesehen sein, dass der Schlauch an quer verlaufenden Trennstellen flachgedrückt und beide Seiten des Schlauchs miteinander verbunden werden, beispielsweise dadurch, dass die flachgedrückten Schlauchteile miteinander verklebt oder verschweißt werden.

Insbesondere kann vorgesehen sein, dass die flachgedrückten Abschnitte beidseits der Trennstellen gleichzeitig die Anfasslaschen bilden.

Zur Herstellung der Innenverpackung aus einem Materialband ist erfindungsgemäß vorgesehen, dass eine Kante des Materialbandes nach außen umgefaltet wird, und dass die gegenüberliegende Kante mit der äußeren Lage des umgefalteten Bereichs verbunden wird, beispielsweise verklebt wird.

Es ist erfindungsgemäβ vorgesehen, dass ein Randbereich des umgefalteten Randes des Materialbandes frei bleibt. Dieser freibleibende Rand des Materialbandes dazu dient, eine Verbindung mit der Innenseite der Schutzverpackung herzustellen.

Erfindungsgemäβ wird zur Bildung der Schutzverpackung eine Kante des Materialbandes nach außen umgefaltet, und die gegenüberliegende Kante des Materialbandes mit der äußeren Lage des umgefalteten Randes verbunden.

Es wurde bereits erwähnt, dass ein Benutzer die Schutzverpackung einfach aufreißen können soll, und dass dann die das Lebensmittel enthaltende Innenverpackung in einem der beiden Teile der Schutzverpackung verbleibt. Um dies zu erreichen, kann erfindungsgemäß in Weiterbildung vorgesehen sein, dass die Verbindung zwischen der Innenverpackung und der Schutzverpackung nur im Bereich eines Endes der Verpackung vorgesehen ist. An den restlichen Teilen besteht dann keine Verbindung zwischen der Schutzverpackung und der Innenverpackung.

Erfindungsgemäß kann in Weiterbildung vorgesehen sein, dass das Materialband zur Herstellung der Innenverpackung aus einem anderen oder einem anders behandelten Material besteht als das Materialband zur Herstellung der Schutzverpackung. Beispielsweise kann für den Fall des eingangs erwähnten Teebeutels die Innenverpackung aus einem wasserdurchlässigen geschmacksneutralen Material bestehen, während die Schutzverpackung aus einem gasdichten Material besteht.

Die Erfindung schlägt ebenfalls ein Verfahren zum Verpacken von Lebensmitteln und/oder Genussmitteln vor, wie es im unabhängigen Verfahrensanspruch 11 definiert ist.

Das Einbringen des zu verpackenden Guts in die Innenverpackung und das Einfügen der Innenverpackung in die Schutzverpackung kann erfindungsgemäß direkt nacheinander auf der gleichen Vorrichtung erfolgen.

Weitere Merkmale, Einzelheiten und Vorzüge der Erfindung ergeben sich aus den Ansprüchen, deren Wortlaut durch Bezugnahme zum Inhalt der Beschreibung gemacht wird, der folgenden Beschreibung bevorzugter Ausführungsformen der Erfindung sowie anhand der Zeichnung. Hierbei zeigen:
- Figur 1: schematisch den Vorgang der Verpackung nach der Erfindung;
- Figur 2: die Art der Bildung eines Schlauchs aus einem Materialband;
- Figur 3: die Art der Faltung des Materialbandes zur Herstellung eines Schlauchabschnitts;
- Figur 4: einen Querschnitt durch die Innenverpackung;
- Figur 5: einen Querschnitt durch die mit der Innenverpackung versehene Schutzverpackung;
- Figur 6: eine fertige Verpackung;
- Figur 7: die geöffnete Schutzverpackung.

In Figur 1 wird von oben nach unten zunächst die Innenverpackung hergestellt und befüllt und anschließend die Innenverpackung in die Schutzverpackung eingefügt. Beide Vorgänge, das heißt die Herstellung und Befüllung der Innenverpackung einerseits und die Herstellung und Befüllung der Schutzverpackung andererseits, geschehen auf der gleichen Vorrichtung unmittelbar hintereinander.

Oben in Figur 1 ist ein Füllrohr 1 angeordnet, das in seinem oberen Endbereich einen Einfülltrichter 2 aufweist. Von der Seite her wird ein Materialband 3 horizontal herangeführt und über eine Umlenkeinrichtung 4 senkrecht nach unten umgeleitet. Über eine nicht dargestellte Formschulter wird das Materialband 3 zu einem Schlauch gebildet. An der dem herangeführten Materialband 3 abgewandten Seite des Füllrohrs 1 ist ein Siegelbacken 5 angeordnet, der gegen das Materialband 3 angedrückt werden kann, siehe den Pfeil 6 in Figur 1, und der eine Verbindung der beiden Ränder des Materialbandes herstellen kann. Dadurch wird das Band zu einem Schlauch geformt. Das Band wird mithilfe nicht dargestellter Einrichtungen nach unten abgezogen. In den Fülltrichter 2 wird jeweils ein Quantum des zu verpackenden Guts eingefüllt, das durch das Füllrohr 1 nach unten rutscht und sich in dem unteren Bereich des Schlauchs ansammelt. Der Schlauch wird dann von einer Trenneinrichtung 8 in der Weise behandelt, dass der Schlauch zusammen gedrückt und dann die beiden dadurch aufeinander liegenden Lagen des Schlauchs miteinander verbunden werden. Anschließend erfolgt durch ein Messer 9 der Trenneinrichtung ein Abtrennen der Innenverpackung. Die Trenneinrichtung 8 weist zwei Backen 10 auf, die zur gegenseitigen Berührung gegeneinander bewegt werden können.

Auf diese Weise werden in dem oberen Teil der Darstellung einzelne Innenverpackungen befüllt und von dem aus dem Materialband 3 gebildeten Schlauch abgetrennt. Diese einzelnen Innenverpackungen 11 fallen dann in ein zweites Füllrohr 12, um das in ähnlicher Weise wie in der oberen Hälfte aus einem Materialband 13 ein Schlauch 14 gebildet wird. Die Ränder des Materialbandes 13 werden mithilfe eines Schweißbackens 15 miteinander verbunden. Auch dieser Schweißbacken 15 ist, siehe den Pfeil 16, gegen das Füllrohr 12 bewegbar und kann auf diese Weise die beiden Ränder des Materialbandes 13 miteinander verbinden.

Auch hier wird der Schlauch 14 nach unten abgezogen und durch eine Trenneinrichtung 18 hindurchgeführt. Diese Trenneinrichtung 18 ist in gleicher Weise aufgebaut wie die Trenneinrichtung 8 in der oberen Hälfte der Figur, enthält also ein Messer 19 und zwei Backen 20. Als Ergebnis ist am Ende der Vorrichtung eine Innenverpackung 11 vorhanden, die in einer Schutzverpackung 21 untergebracht ist. Während die Innenverpackung 11 aus dem Materialband 3 hergestellt wird, wird die Schutzverpackung 21 aus dem Materialband 13 gebildet.

Das Materialband 13 durchläuft, bevor es über eine Formschulter zu dem Schlauch 14 geformt wird, eine Station 22, die ebenfalls zwei aufeinander zu bewegbare Backen 23 aufweist. Hier wird allerdings das Material nicht zertrennt, sondern eingekerbt oder perforiert. Dies hängt von den Umständen des Einzelfalls ab. Diese Einkerbung oder Schwachstelle wird in regelmäßigen Abständen erzeugt, wobei darauf geachtet ist, dass die Einkerbung etwa in der Mitte der Längserstreckung einer Schutzverpackung zu liegen kommt.

Figur 2 erklärt, wie aus einem flachen Materialband 3 ein Schlauch geformt werden kann. Um das Rohr 1 aus Figur 1 ist eine Formschulter 25 gebildet, zwischen deren Innenseite und der Außenseite des Rohrs 1 ein schmaler Spalt freigelassen ist. Das horizontal herangeführte Materialband 3 wird zwischen zwei Rollen 26 hindurchgeführt, die es an dieser Stelle antreiben, und um eine Umlenkrolle 27 schräg nach oben geführt. Dort wird das Materialband 3 durch den Schlitz zwischen der Formschulter 25 und dem Rohr 1 hindurchgeführt und dabei um die Außenseite des Rohrs 1 herum gelegt. Das Abziehen des Materialbandes nach unten kann mit Rollen, Walzen oder dergleichen geschehen, die hier nicht dargestellt sind. Zum Verbinden der dann übereinander gelegten Ränder des Materialbandes 3 dient der Siegelbacken 5, der in Figur 1 auch schon erwähnt wurde.

Das was in Figur 2 für das Materialband 3 dargestellt wurde, gilt natürlich auch für das Materialband 13 für die Schutzverpackung.

Figur 3 zeigt in einem Ausschnitt, wie das Materialband 3 durch die in Figur 2 schematisch dargestellte Einrichtung angeordnet wird, um die Innenverpackung zu bilden. Ein Rand des Materialbandes 3 ist umgefaltet, so dass das Materialband 3 an dieser Stelle doppellagig angeordnet ist. Es wird also im Inneren des dadurch gebildeten Schlauchabschnitts eine Faltkante 28 gebildet. Der gegenüberliegende Rand 29 des Materialbandes 3 wird auf die Außenseite des doppellagigen Teils gelegt und dort mit der äußeren Lage verbunden. Zwischen dieser Kante 30 des Materialbandes 3 und der ehemals gegenüberliegenden Kante 31 des Materialbandes 3 bleibt ein Streifen 32 frei.

Dieser freibleibende Streifen 32 des Materialbandes 3 kann dazu dienen, eine Verbindung mit dem Materialband 13 der Schutzverpackung herzustellen.

Figur 4 zeigt einen Querschnitt durch eine Innenverpackung 11. Hier ist nocheinmal die Art der Verbindung der beiden Ränder 30, 31 des Materialbandes 3 zu sehen, wie dies schon in Figur 3 erläutert wurde. Zwischen der äußeren Lage des umgefalteten Randes des Materialbandes 3 und der Innenseite des gegenüberliegenden Rands ist eine Klebstoffschicht 33 aufgebracht, die zur Verbindung der Ränder dient. Auf den freigebliebenen Streifen 32 des Materialbandes 3 wird nun, siehe die Pfeile A, ebenfalls Kleber aufgebracht. Dann wird das Ganze mit der Schutzverpackung verbunden, wobei jetzt die Innenseite der Schutzverpackung über eine Klebeschicht 34 mit den freigebliebenen Rand 32 der Innenverpackung verbunden ist. Auch hier wird die eine Randkante des Materialbandes 13 für die Schutzverpackung nach außen umgefaltet und dieser nach außen umgefaltete Teil mit der Innenseite des gegenüberliegenden Rands mithilfe einer Klebeschicht 35 verbunden. Diese Verbindung zwischen Innenverpackung und Schutzverpackung geschieht nur an einem Ende der Schutzverpackung.

Das Ergebnis einer einzelnen Verpackung ist in Figur 6 dargestellt. Die zunächst für den Benutzer nur als einheitliches Objekt zu sehende Schutzverpackung ist langgestreckt ausgebildet und weist an ihren beiden Enden jeweils eine Anfasslasche 36 auf. Die Anfasslaschen 36 sind durch die in Figur 1 dargestellte Trenneinrichtung 18 beidseits der eigentlichen Trennstelle gebildet. Ungefähr in der Mitte zwischen den beiden Enden weist die Schutzverpackung eine Art Perforation 37 auf, die durch die Einrichtung 22 in Figur 1 hergestellt wurde. Diese Perforation 37 braucht im Übrigen für den Benutzer nicht sichtbar zu sein. Ob es sich tatsächlich um eine Perforation oder einer Einkerbung handelt, hängt von den Umständen des Einzelfalles beziehungsweise von dem zu verpackenden Lebensmittel ab.

Wenn nun der Benutzer an den beiden Anfasslaschen 36 angreift und die Verpackung durch Ziehen in Richtung der Pfeile aufreißt, entsteht die in Figur 7 dargestellte Situation, wo die Innenverpackung 11 sichtbar wird. Da die Innenverpackung 11 mit der Schutzverpackung 21 im Bereich eines Endes verbunden ist, siehe Figur 5, bleibt die Innenverpackung 11 in dem in Figur 7 rechten Teil der Schutzverpackung 21 enthalten. Sie fällt also nicht heraus. Die Innenverpackung kann weiterhin durch Angreifen an der Anfasslasche 36 des Teils der Schutzverpackung, mit dem die Innenverpackung 11 verbunden ist, gehandhabt werden. Falls es sich bei dem Genussmittel beispielsweise um Tee handelt, kann der Benutzer die Innenverpackung in eine Tasse stecken, ohne die Innenverpackung 11 anfassen zu müssen. Er kann die Anfasslaschen 36 auch dazu verwenden, den Teebeutel nach der gewünschten Zeit wieder aus der Tasse herauszunehmen.

Als Beispiel wird jetzt angenommen, es handele sich um eine Verpackung für Tee, also eine Art Teebeutel. Das zur Herstellung der Innenverpackung dienende Materialband ist doppellagig, wobei die spätere Innenseite der Innenverpackung aus Thermoplast und die spätere Außenseite aus Zellulosefasern besteht.

Die Verwendung der Verbindung zwischen der Innenverpackung und der Schutzverpackung macht es möglich, ohne mechanische Klammern auszukommen.

Anstelle der unter Bezugnahme auf die Figuren 4 und 5 erwähnten Klebeschicht kann natürlich auch eine direkte Verschweißung zwischen den thermoplastischen Teilen der entsprechenden Materialbänder 3 beziehungsweise 13 erfolgen, so dass ein zusätzlicher Kleber nicht mehr erforderlich ist.

Zum Herstellen der Perforationslinie 37, siehe Figur 6, kann bei einem Teebeutel ein mechanisches Messer verwendet werden. Bei Kaffeeprodukten, die anders behandelt werden müssen, kann das Materialband der Schutzverpackung mit einem Lasersystem zur Bildung einer Schwächungslinie geschwächt werden, ohne die Barrierenschicht zu beeinträchtigen.

## Patentansprüche

1. Verpackung, insbesondere für Lebensmittel und Genussmittel oder dergleichen, mit
1.1 einer das zu verpackende Gut aufnehmenden Innenverpackung (11) und mit
1.2 einer die Innenverpackung (11) umgebenden, an ihrer Innenseite an mindestens einer Stelle mit der Innenverpackung (11) zugfest verbundenen Schutzverpackung (21), wobei
1.3 die Innenverpackung (11) und/oder die Schutzverpackung (21) als Schlauchabschnitt aus einem Materialband (3, 13) hergestellt sind, 1.4 zur Bildung der Innenverpackung (11) eine Kante (31) des Materialbandes (3) nach außen umgefaltet ist und die gegenüberliegende Kante (30) des Materialbandes (3) mit der äußeren Lage des umgefalteten Randes verbunden ist und
1.5 ein Randbereich (32) des umgefalteten Randes des Materialbandes (3) zur Verbindung mit der Innenseite der Schutzverpackung (21) freibleibt, und
1.6 die Schutzverpackung (21) derart ausgebildet ist, dass sie sich manuell öffnen lässt.

2. Verpackung nach Anspruch 1, bei der die Schutzverpackung (21) eine sich längs einer geschlossenen Linie erstreckende Perforation (37) aufweist.

3. Verpackung nach Anspruch 1 oder 2, bei der die Schutzverpackung (21) und gegebenenfalls die Innenverpackung (11) eine langgestreckte Form aufweist und die Perforation (730) quer zur Längsrichtung angeordnet ist.

4. Verpackung nach einem der vorhergehenden Ansprüche, bei der die Schutzverpackung (21) an ihren beiden Enden jeweils eine Anfasslasche (36) aufweist.

5. Verpackung nach einem der vorhergehenden Ansprüche, bei der in einer Schutzverpackung (21) jeweils eine einzige Innenverpackung (11) angeordnet ist.

6. Verpackung nach einem der vorhergehenden Ansprüche, bei der der Schlauch an quer verlaufenden Trennstellen flachgedrückt ist und beide Seiten des Schlauchs miteinander verbunden sind, wobei insbesondere die flachgedrückten Abschnitte beidseits der Trennstellen Anfasslaschen (36) bilden.

7. Verpackung nach einem der vorhergehenden Ansprüche, bei der zur Bildung der Schutzverpackung (21) eine Kante des Materialbandes (13) nach außen umgefaltet ist und die gegenüberliegende Kante des Materialbandes (13) mit der äußeren Lage des umgefalteten Randes verbunden ist.

8. Verpackung nach einem der vorhergehenden Ansprüche, bei der zur Verbindung der Schutzverpackung (21) mit der Innenverpackung (11) der Randbereich (32) des umgefalteten Randes des Materialbandes (3) der Innenverpackung (11) dient.

9. Verpackung nach einem der vorhergehenden Ansprüche, bei der die Verbindung zwischen der Innenverpackung (11) und der Schutzverpackung (21) im Bereich nur eines Endes der Verpackung vorgesehen ist.

10. Verpackung nach einem der vorhergehenden Ansprüche, bei der die Innenverpackung (11) aus einem anderen Material besteht als die Schutzverpackung (21) und/oder aus einem wasserdurchlässigen Material besteht.

11. Verfahren zum Verpacken von Lebensmitteln und/oder Genussmitteln, bei dem
11.1 eine Innenverpackung (11) als Schlauchabschnitt aus einem kontinuierlich gebildeten Schlauch mit einem offenen Ende gebildet wird,
11.2 in die Innenverpackung (11) durch das offene Ende ein Quantum des zu verpackenden Guts eingefüllt wird,
11.3 die Innenverpackung (11) geschlossen wird,
11.4 eine Schutzverpackung (21) als Schlauchabschnitt aus einem kontinuierlich gebildeten Schlauch mit einem offenen Ende gebildet wird,
11.5 die Innenverpackung (11) durch das offene Ende in die Schutzverpackung (21) eingebracht wird, und
11.6 die Schutzverpackung (21) geschlossen wird, wobei
11.7 zur Bildung der Innenverpackung (11) eine Randkante (31) des Materialbandes (3) nach außen umgeschlagen und die gegenüberliegende Randkante (30) des Materialbandes (3) mit der äußeren Lage des umgeschlagenen Randes verbunden wird, und die umgeschlagene Randkante im Randbereich (32) zur Verbindung mit der Innenseite der Schutzverpackung (21) freibleibt.

12. Verfahren nach Anspruch 11, bei dem die Innenverpackung (11) und/die Schutzverpackung (21) durch Zertrennen des jeweiligen Schlauchs vereinzelt werden.

13. Verfahren nach Anspruch 11 oder 12, bei dem die Innenverpackung (11) mit der Schutzverpackung (21) im Bereich einer Trennstelle verbunden wird.

14. Verfahren nach einem der Ansprüche 11 bis 13, bei dem die Schutzverpackung (21) mit einer umlaufenden Perforation (37) und/oder an ihren beiden Enden jeweils mit einer Anfasslasche (36) versehen wird.

15. Verfahren nach einem der Ansprüche 11 bis 14, bei dem die Innenverpackung (11) aus einem anderen Material hergestellt wird als die Schutzverpackung (21).

## Claims

1. Packaging, in particular for foodstuffs and semi-luxuries or the like, having
1.1. an inner packaging (11) receiving the product to be packaged and
1.2 a protective packaging (21) surrounding the inner packaging (11) and connected in tension-resistant manner to said inner packaging (11) on its inside at at least one point, where
1.3 the inner packaging (11) and/or the protective packaging (21) are manufactured as a tube section from a material strip (3, 13),
1.4 an edge (31) of the material strip (3) is folded over outwards and the opposite edge (30) of the material strip (3) is connected to the outer layer of the folded-over rim for formation of the inner packaging (11), and
1.5 a rim area (32) of the folded-over rim of the material strip (3) remains free for connecting to the inside of the protective packaging (21), and
1.6 the protective packaging (21) is designed such that it can be opened manually.

2. Packaging according to Claim 1, wherein the protective packaging (21) has a perforation (37) extending along a closed line.

3. Packaging according to Claim 1 or 2, wherein the protective packaging (21) and if necessary the inner packaging (11) have an elongated form and the perforation (37) is arranged transversely to the longitudinal direction.

4. Packaging according to one of the preceding claims, wherein the protective packaging (21) has a gripping tab (36) at each of its two ends.

5. Packaging according to one of the preceding claims, wherein a single inner packaging (11) is arranged inside each protective packaging (21).

6. Packaging according to one of the preceding claims, wherein the tube is pressed flat at transversely running separating points and both sides of the tube are connected to one another, where in particular the pressed-flat sections form gripping tabs (36) on both sides of the separating points.

7. Packaging according to one of the preceding claims, wherein for formation of the protective packaging (21) an edge of the material strip (13) is folded over outwards and the opposite edge of the material strip (13) is connected to the outer layer of the folded-over rim.

8. Packaging according to one of the preceding claims, wherein the rim area (32) of the folded-over rim of the material strip (3) of the inner packaging (11) is used for connection of the protective packaging (21) to the inner packaging (11).

9. Packaging according to one of the preceding claims, wherein the connection between the inner packaging (11) and the protective packaging (21) is provided in the region of only one end of the packaging.

10. Packaging according to one of the preceding claims, wherein the inner packaging (11) consists of a different material than the protective packaging (21) and/or of a water-permeable material.

11. Method for packaging of foodstuffs and/or semi-luxuries, wherein
11.1 an inner packaging (11) is formed as a tube section from a continuously formed tube with an open end,
11.2 a quantity of the product to be packaged is poured into the inner packaging (11) through the open end,
11.3 the inner packaging (11) is closed,
11.4 a protective packaging (21) is formed as a tube section from a continuously formed tube with an open end,
11.5 the inner packaging (11) is inserted into the protective packaging (21) through the open end, and
11.6 the protective packaging (21) is closed, where
11.7 a rim edge (31) of the material strip (3) is folded over outwards and the opposite rim edge (30) of the material strip (3) is connected to the outer layer of the folded-over rim for formation of the inner packaging (11) and where the folded-over rim edge in the rim area (32) remains free for connecting to the inside of the protective packaging (21).

12. Method according to Claim 11, wherein the inner packaging (11) and the protective packaging (21) are separated by cutting the respective tube.

13. Method according to Claim 11 or 12, wherein the inner packaging (11) is connected to the protective packaging (21) in the region of a separating point.

14. Method according to one of the Claims 11 to 13, wherein the protective packaging (21) is provided with an all-round perforation (37) and/or with a gripping tab (36) at each of its two ends.

15. Method according to one of the Claims 11 to 14, wherein the inner packaging (11) is made from a different material than the protective packaging (21).

## Revendications

1. Emballage, en particulier pour denrées alimentaires et d'agrément ou similaires, comportant
1.1 un emballage intérieur (11) contenant le produit devant être emballé, et comportant
1.2 un emballage de protection (21) enveloppant l'emballage intérieur (11), ledit emballage de protection étant relié à l'emballage intérieur (11) par au moins un point de son côté intérieur et ce d'une manière résistante à la traction, sachant que
1.3 l'emballage intérieur (11) et/ou l'emballage de protection (21) sont fabriqués dans une bande de matériau (3, 13) sous forme de section d'un tube,
1.4 qu'un bord (31) de la bande de matériau (3) est plié vers l'extérieur et le bord opposé (30) de la bande de matériau (3) est relié à la couche extérieure du bord plié afin de former l'emballage intérieur (11), et
1.5 qu'une zone de bordure (32) du bord plié de la bande de matériau (3) reste dégagée pour être reliée au côté intérieur de l'emballage de protection (21), et
1.6 que l'emballage de protection (21) est conçu de telle sorte qu'il peut être ouvert manuellement.

2. Emballage selon la revendication 1, dans lequel l'emballage de protection (21) présente une perforation (37) s'étendant le long d'une ligne fermée.

3. Emballage selon la revendication 1 ou 2, dans lequel l'emballage de protection (21) et, le cas échéant, l'emballage intérieur (11) présentent une forme allongée et où la perforation (37) est disposée transversalement par rapport au sens longitudinal.

4. Emballage selon l'une des précédentes revendications, dans lequel l'emballage de protection (21) présente une languette de saisie (36) sur chacune de ses deux extrémités.

5. Emballage selon l'une des précédentes revendications, dans lequel un emballage intérieur unique (11) est disposé dans chaque emballage de protection (21).

6. Emballage selon l'une des précédentes revendications, dans lequel le tube est aplati aux points de séparation s'étendant transversalement et où les deux côtés du tube sont reliés l'un à l'autre, sachant que les sections aplaties des deux côtés des sections forment notamment des languettes de saisie (36).

7. Emballage selon l'une des précédentes revendications, dans lequel un bord de la bande de matériau (13) est plié vers l'extérieur et où le bord opposé de la bande de matériau (13) est relié à la couche extérieure du bord plié afin de former l'emballage de protection (21).

8. Emballage selon l'une des précédentes revendications, dans lequel la zone de bordure (32) du bord plié de la bande de matériau (3) de l'emballage intérieur (11) sert à relier l'emballage de protection (21) à cet emballage intérieur (11).

9. Emballage selon l'une des précédentes revendications, dans lequel la liaison entre l'emballage intérieur (11) et l'emballage de protection (21) n'est prévue que dans la zone d'une seule extrémité de l'emballage.

10. Emballage selon l'une des précédentes revendications, dans lequel l'emballage intérieur (11) est composé d'un autre matériau que celui de l'emballage de protection (21) et/ou d'un matériau perméable à l'eau.

11. Procédé d'emballage de denrées alimentaires et/ou d'agrément, dans lequel
11.1 un emballage intérieur (11) est réalisé à partir d'un tube formé en continu sous forme de section de tube avec une extrémité ouverte,
11.2 une dose du produit devant être emballé est remplie par l'extrémité ouverte dans l'emballage intérieur (11),
11.3 l'emballage intérieur (11) est fermé,
11.4 un emballage de protection (21) est réalisé à partir d'un tube formé en continu sous forme de section de tube avec une extrémité ouverte,
11.5 l'emballage intérieur (11) est introduit par l'extrémité ouverte dans l'emballage de protection (21), et dans lequel
11.6 l'emballage de protection (21) est fermé, sachant que
11.7 une bordure (31) de la bande de matériau (3) est pliée vers l'extérieur et la bordure opposée (30) de la bande de matériau (3) est reliée à la couche extérieure du bord plié afin de former l'emballage intérieur (11), et où la bordure pliée reste dégagée dans la zone de bordure (32) pour être reliée au côté intérieur de l'emballage de protection (21).

12. Procédé selon la revendication 11, dans lequel l'emballage intérieur (11) et l'emballage de protection (21) sont individualisés en séparant le tube respectif.

13. Procédé selon la revendication 11 ou 12, dans lequel l'emballage intérieur (11) est relié à l'emballage de protection (21) dans la zone d'un point de séparation.

14. Procédé selon l'une des revendications 11 à 13, dans lequel l'emballage de protection (21) est pourvu d'une perforation périphérique (37) et/ou d'une languette de saisie (36) sur chacune de ses deux extrémités.

15. Procédé selon l'une des revendications 11 à 14, dans lequel l'emballage intérieur (11) est fabriqué à partir d'un matériau différent de celui de l'emballage de protection (21).
